# EUROPÄISCHE PATENTSCHRIFT

(11) **EP 3 415 684 B1**
(45) Veröffentlichungstag und Bekanntmachung des Hinweises auf die Patenterteilung: **28.10.2020**
(21) Anmeldenummer: 18173469.0
(22) Anmeldetag: 22.05.2018
(51) Int. Cl.: D06F 81/08

(54) **DAMPFBÜGELTISCH**
STEAM IRONING BOARD
TABLE À REPASSER À VAPEUR

(30) Priorität: 12.06.2017 DE 202017103494 U
(43) Veröffentlichungstag der Anmeldung: 19.12.2018
(73) Patentinhaber: Leifheit AG, 56377 Nassau (DE)
(72) Erfinder: Fischer, Klaus Jürgen, 56379 Holzappel (DE); Zens, Detlef, 57632 Burglahr (DE)
(74) Vertreter: btb IP Bungartz Baltzer Partnerschaft mbB Patentanwälte

(56) Entgegenhaltungen:
- EP-A1- 0 587 472
- EP-A2- 1 245 717
- US-A1- 2004 226 197

## Beschreibung

Die Erfindung betrifft einen Dampfbügeltisch nach dem Oberbegriff des Anspruch 1. Derartige Dampfbügeltische weisen eine, auf einem Standgestell angeordnete Bügeltischplatte auf, die eine Dampfwanne und eine oberhalb der Dampfwanne vorgesehene, mit der Dampfwanne in Strömungsverbindung stehende, dampfdurchlässige Bügelfläche besitzt.

An der Unterseite der Bügeltischplatte sind zwei, von einem vorderen Bereich zu einem hinteren Bereich der Bügeltischplatte verlaufende, einander gegenüberliegende Befestigungsschienen zum Befestigen des Standgestells angeordnet und die Bügeltischplatte weist einen mit dem Innenraum der Dampfwanne in Strömungsverbindung stehenden Ventilator auf.

Dampfbügeltische dieser Art sind aus der DE 10 2005 013 167 A1 bekannt. Diese bekannten Dampfbügeltische sind als Dampfbügelstation ausgebildet und weisen eine Wanne auf, deren Oberseite dampfdurchlässig ist und mit einem Bezug bezogen werden kann, auf dem dann gebügelt wird. An der Seite weisen die bekannten Dampfbügeltische meist eine Ablage für eine Dampfbügelstation auf, die einen Wassertank und darauf eine Ablage für das Dampfbügeleisen aufweisen. An der Unterseite der Wanne ist dann das scherenartig zusammenlegbare Gestell befestigt.

Auf Seiten der Ablage die Dampfbügelstation ist im Randbereich der Wanne ein Ventilator angeordnet, der in der Wanne einen Überdruck zum Aufblasen der auf dem Bügeltisch liegenden Wäsche oder - alternativ oder wahlweise - auch einen Unterdruck zu erzeugen vermag, so dass Dampf, den das Dampfbügeleisen beim Bügeln ausstößt, durch die Wäsche und den Bezug in die Wanne eingesogen werden kann.

Die bekannten Dampfbügeltische erlauben ein effektives und einfaches Bügeln. Sie haben jedoch den Nachteil, dass die Wanne explizit hergestellt werden muss und gleichzeitig so stabil sein muss, dass die verstellbaren Befestigungsmittel für das Gestell und die sowohl beim Zusammenlegen des Gestells als auch beim Betrieb des stehenden Dampfbügeltisches auftretenden Kräfte dauerhaft aufgenommen werden können.

Die US 2004/0226197 A1 zeigt einen Bügeltisch, bei dem die Bügeltischplatte auf einem Ventilatorgehäuse befestigt werden kann, wobei das Ventilatorgehäuse über seitliche Anschläge mit einem drehbar gelagerten Standgestell verbunden ist. Diese multifunktionale Ausbildung eines Bügeltisches hat zwar den Vorteil, dass die Bügeltischplatte vom Ventilatorgehäuse abgenommen werden kann, leidet aber dennoch ebenfalls, wie die oben bereits beschriebenen Dampfbügeltische, an dem Nachteil, dass die Befestigungspunkte des Standgestells am Ventilatorgehäuse vorgesehen sind. Darüber hinaus weist dieser Bügeltisch nur ein vergleichsweise handliches Klappgestell als Standgestell auf.

EP 0 587472 A1 ist ein Dampfbügeltisch bekannt, der eine zentrale Einleitungskammer für die Zufuhr von Dampf besitzt. Hier fehlt es an einer durchgängigen Dampfwanne, die über die gesamte Länge des Bügeltisches Dampf zur Verfügung stellen kann bzw. sofern die Bügeltischplatte selbst als Hohlraum ausgebildet ist, ist auch hier das Standgestell an der Unterseite der Dampfwanne befestigt. Somit leidet auch dieser Bügeltisch unter den oben bereits beschriebenen Nachteilen. Zu

Aufgabe der Erfindung ist es daher, einen kostengünstig und flexibel herstellbaren Dampfbügeltisch zu schaffen, der mit einfachen Mitteln mit der Dampffunktion hergestellt werden kann.

Diese Aufgabe wird erfindungsgemäß durch einen Dampfbügeltisch nach Anspruch 1 gelöst. Der neue Dampfbügeltisch ist dadurch charakterisiert, dass die Dampfwanne längs der Unterseite der Bügeltischplatte verlaufend zwischen den Befestigungsschienen angeordnet ist und die Bügeltischplatte im Bereich oberhalb der Dampfwanne zur Bildung der Strömungsverbindung zwischen Dampfwanne und Bügelfläche von Durchlassöffnungen durchsetzt ist.

Durch die erfindungsgemäße Ausgestaltung des Dampfbügeltischs kann nun eine Dampfabsaugung dadurch erzeugt werden, dass die Dampfwanne zwischen den Befestigungsschienen angeordnet wird, während diese Befestigungsschienen weiterhin an einem massiven Teil der Bügeltischplatte angeordnet sind. Während bei den bekannten Dampfbügeltischen eine Bügeltischplatte genutzt wird, die als Hohlkammer und damit vollflächig als Dampfwanne ausgebildet ist, wird nun erfindungsgemäß auf diese Ausgestaltung verzichtet und stattdessen die Dampfwanne auf den Bereich reduziert, der zwischen den beiden Befestigungsschienen unterhalb der Bügeltischplatte angeordnet ist.

Die Reduktion des Platzbedarfs für die Dampfwanne erlaubt es nun nicht nur, das Dampfabsaugsystem durch Platzieren der Dampfwanne zwischen den Befestigungsschienen zusammen mit herkömmlichen Konstruktionen zu nutzen, sondern ermöglicht auch eine Befestigung der Befestigungsschienen an einem Bereich der Bügeltischplatte, der nicht als Hohlkammer ausgebildet ist. Dies wiederum bedeutet, dass die Wandstärke der Dampfwanne wesentlich geringer sein kann, was nicht nur Material spart sondern auch Zahl der verwendbaren Materialien erhöht, da nun die Ansprüche an die Materialfestigkeit wesentlich geringer sind.

Ferner kann auch ein Baukastensystem aufgebaut werden, das dem Hersteller erlaubt, mit sehr vielen Gleichteilen sowohl einen klassischen Bügeltisch ohne Dampffunktion als auch einen Dampfbügeltisch als Alternative zu den teureren Modellen herzustellen. Ferner ist es möglich, eine Dampffunktion auch im Rahmen eines Nachrüstsatzes anzubieten, bei dem die Dampfwanne mit Ventilator nachträglich montiert werden kann. In allen Fällen kann der notwendige Abstand, um zwischen dem Standgestell und der Bügeltischplatte die Dampfwanne zu platzieren, durch Distanzstücke zwischen den Befestigungsschienen und der Montageposition an der Bügeltischplatte erhöht werden.

Die Dampfwanne kann an die Anbauteile, die unterhalb des Dampfbügeltisches angebaut sind, angepasst sein. Im einfachsten Fall ist die Dampfwanne ein schmaler Kanal, der sich parallel zur Längsrichtung der Bügelfläche zwischen den beiden Befestigungsschienen mit zueinander parallelen Seitenwandungen erstreckt, wobei die zur Verfügung stehende Fläche in der Breite vollständig ausgenutzt sein sollte. Die Oberseite der Dampfwanne wird dann von der Unterseite der Bügeltischplatte gebildet, so dass sich durch die im Querschnitt im Wesentlichen U-förmige Dampfwanne und die Unterseite der Bügeltischplatte in Verbindung mit den vorderen und hinteren Seitenwandung ein geschlossener Kasten ergibt. Dieser ist strömungstechnisch mit einem Ventilator verbunden. Dieser Ventilator kann in einer Öffnung des geschlossenen Kastens, insbesondere der Dampfwanne, angeordnet sein.

Alternativ kann der Ventilator auch besonders vorteilhaft im eigenen Ventilatorgehäuse vorgesehen sein, das dann strömungstechnisch mit dem Kasten der Dampfwanne verbunden wird. Dieses Ventilatorgehäuse kann auch gleichzeitig mit einer Oberseite die Bügeleisenablage bilden, wobei hierzu entweder ein hitzebeständiges Material verwendet wird oder auf dem Ventilatorgehäuse eine entsprechende Konstruktion aufgebracht wird. Dies kann insbesondere eine metallische Ablage mit hitzebeständigen Kunststoffbeschichtungen sein.

Das Ventilatorgehäuse kann ferner eine Steckdose aufweisen, die genutzt werden kann, um das Dampfbügeleisen mit Energie zu versorgen. Ferner kann das Ventilatorgehäuse eine Buchse oder ein Kabel zum Anschluss an eine Stromversorgung aufweisen, so dass der Benutzer nur das Ventilatorgehäuse mit dem Stromnetz verbinden muss und den Strom zum Betrieb des Bügeleisens vom Ventilatorgehäuse abgreifen kann.

Sofern der Ventilator in der Dampfwanne angeordnet ist, kann diese bis über den hinteren Rand der Bügelfläche erweitert sein, so dass auch hier der obere Bereich der Dampfwanne die Bügeleisenablage bilden kann. Natürlich kann auch eine separate Bügeleisenablage im klassischen Sinne eingesetzt werden. Bei einer weiteren bevorzugten Ausgestaltung kann das Ventilatorgehäuse lösbar mit der der Dampfwanne verbunden sein, so dass es nach Verwendung des Dampfbügeltisches abgenommen werden kann und eventuelles Kondenswasser, das insbesondere im Bereich des im Falle einer Absaugfunktion für feuchte Luft die Luftströmung verdichtenden Ventilator auskondensiert, während der Lagerung des zusammengeklappten Dampfbügeltisches nicht auslaufen kann.

Die Dampfwanne kann so geformt sein, dass sie außerhalb des Bewegungsbereiches der oberen Teile des Standgestells und außerhalb der nach unten von der Unterseite der Bügeltischplatte hervorspringenden Anbauten einen möglichst großen Raum einnimmt, wobei dies letztlich von der Gestaltung des Standgestells und des Dampfbügeltisches selbst abhängt. Letztlich können auch die Außenbereiche der Bügeltischplatte mit separaten Dampfwannen versehen sein, die in Form von schmalen Kanälen ebenfalls parallel zu den Befestigungsschienen verlaufen und zum Beispiel vorne und/oder hinten über Verbindungen mit der zentral, zwischen den Befestigungsschienen angeordneten Dampfwanne verbunden sind. Alternativ oder zusätzlich können diese weiteren Dampfwannen auch über einen eigenen Ventilator verfügen.

Die Durchlassöffnungen in der Bügeltischplatte können bevorzugt von Kanälen gebildet sein, die sich von der Dampfwanne geradlinig und rechtwinklig zur Bügelfläche durch die Bügeltischplatte erstrecken. Hierdurch wird bereits die wesentliche Funktion eines Dampfbügeltisches gewährleistet. Sollen auch die Randbereiche mit einer Dampffunktion ausgestattet sein und sind keine separaten Dampfwannen vorhanden, können zur Herstellung einer Dampfdurchlässigkeit dieser neben der Dampfwanne liegenden Randbereiche der Bügeltischplatte zusätzlich zu den rechtwinklig zur Bügelfläche verlaufenden Strömungskanälen abgewinkelte und/oder gebogene Strömungskanäle vorhanden sein. Diese Strömungskanäle sind dann derart ausgebildet und angeordnet, dass sie Dampfaustritts- oder Eintrittsöffnungen in den Randbereichen mit der Dampfwanne strömungstechnisch verbinden.

Die Bügeltischplatte kann aus einem beliebigen Material gefertigt sein, wobei die Öffnungen nach oben entweder von der Oberseite einer geschlossenen Dampfwanne oder von Öffnungen in der Bügeltischplatte definiert werden können. So kann sogar eine Streckmetallplatte verwendet werden. Bevorzugt wird jedoch die Bügeltischplatte aus einem Kunststoff gefertigt. Dies ist insbesondere ein temperaturfestes, expandiertes Polypropylen (EPP).

Die Dampfwanne kann als separates Bauteil ausgebildet sein, wobei dieses Bauteil nach oben offen sein kann, so dass sich eine geschlossene Wanne erst zusammen mit der Unterseite der Bügeltischplatte ergibt. Dann sollten Befestigungsmittel zum Befestigen der Dampfwanne an der Unterseite der Bügeltischplatte, an den Befestigungsschienen oder am Standgestell vorgesehen sein, wobei Dichtmittel den Spalt zwischen der Unterseite der Bügeltischplatte und den Seitenwänden der Dampfwanne abdichten können. Alternativ kann, wie oben bereits ausgeführt, die Dampfwanne auch rundum geschlossen sein. Auch können die Dampfwanne und der Dampfbügeltisch von einem gemeinsamen Bauteil gebildet sein, auch in diesem Fall tritt der erfindungsgemäße Vorteil ein, da die Wandung des kohlkammerartigen Bereichs ebenfalls dünn gehalten werden kann.

Eine weitere bevorzugte Ausgestaltung des Dampfbügeltischs weist im vor, hinter oder seitlich neben der Dampfwanne ein Ventilatorgehäuse auf. Dieses wiederum weist wenigstens einen Ventilator zum Ansaugen von Frischluft in die Dampfwanne oder zum Absaugen von feuchter Luft aus der Dampfwanne auf und ist über einen Strömungsdurchlass in Strömungsverbindung steht. Dieser Strömungsverbindung kann insbesondere von einer die Wandung des Ventilatorgehäuses und der Dampfwanne durchsetzende Durchgangsöffnung oder einer Rohr- oder Schlauchleitung gebildet sein.

Eine günstige Weiterbildung des erfindungsgemäßen Dampfbügeltischs weist ein Ventilatorgehäuse auf, dass einen feststehenden Teil und einen über wenigstens ein Gelenk mit dem feststehenden Teil verbundenen Deckelteil besitzt. Hier kann der Ventilator im Deckelteil oder im feststehenden Teil des Ventilatorgehäuses angeordnet sein, wobei eine Anordnung im Deckelteil zwar das Gewicht des Deckels erhöht, aber ermöglicht, dass bei hinreichender Leistung des Ventilators der Ventilator über den Saugdruck das Deckelteil dichtend an den feststehenden Teil anzusaugen vermag.

Damit der Ventilator nicht bei geöffnetem Deckel läuft, kann das Ventilatorgehäuse einen elektrischen Schalter aufweisen, der derart ausgelegt ist, dass er bei geöffnetem Ventilatorgehäuse die Stromzufuhr zum Ventilator zu unterbrechen vermag. Dies kann zum Beispiel ein Tastschalter sein, dessen Taster durch die Schließbewegung des Deckels betätigt wird. Alternativ können auch Kontakte im Scharnier oder an anderer Stelle des Ventilatorgehäuses vorgesehen sein, die bei Schließen des Deckels in Kontakt kommen und so den Ventilator an die Stromversorgung koppeln.

Die Dampfwanne kann zusätzlich eine Belüftungsöffnung aufweisen, die über eine Verschlussklappe zu öffnen und zu verschließen ist. Dies erlaubt es, warme Luft aus der Dampfwanne schnell zu entfernen.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: einen erfindungsgemäßen Dampfbügeltisch in einer dreidimensionalen Darstellung,
- Fig. 2: den Dampfbügeltisch aus Figur 1 in einer dreidimensionalen Ansicht von unten und
- Fig. 3: den in den Figuren 1 und 2 dargestellten Dampfbügeltisch in zusammengeklappten Zustand.

In Figur 1 ist ein erfindungsgemäßer Dampfbügeltisch dargestellt, der eine Bügeltischplatte aufweist, deren Oberseite die Bügelfläche 1 bildet. Der Dampfbügeltisch verfügt über ein X-förmiges, zusammenklappbares Standgestell 2. Wie bei den bekannten Dampfbügeltischen weist das Standgestell 2 zwei scherenartig zueinander verdrehbare Teile auf, die über ein Gelenk mit einander verbunden sind. Das eine Bein verläuft von vorne und unten nach hinten und oben, das zweite Bein von hinten und unten nach vorne und oben. Während das erste Bein an der Unterseite der Bügeltischplatte drehbar gelagert ist, kann die drehbare Lagerung des zweiten Beins zum zusammenlegen des Dampfbügeltischs auch nach vorne verschoben werden, hierzu weist die Unterseite der Bügeltischplatte 2 parallel zueinander verlaufende, einander gegenüberliegende Befestigungsschienen 7 auf, die in Figur 2 dargestellt sind.

Im hinteren Bereich ist eine Bügeleisenablage 3 vorgesehen. Unterhalb des Dampfbügeltisches ist eine Dampfwanne 4 angeordnet, die im hinteren Bereich in ein Ventilatorgehäuse 5 übergeht, dass hier von einem Teil der Dampfwanne 4 gebildet ist. Wie aus Figur 2 erkennbar ist, weist das Ventilatorgehäuse 5 an seiner Unterseite einen Ventilator 6 auf, der die Luft aus der Dampfwanne 4 durch das Ventilatorgehäuse 5 heraussaugt. In Verbindung mit einem dampfdurchlässigen Belag der Bügelfläche 1 kann so der Dampf des Dampfbügeleisens durch die Dampfwanne 4 abgesaugt werden, wie es auch bei klassischen Dampfbügelstationen der Fall ist.

Erfindungsgemäß erstreckt sich die Dampfwanne 4 nun nicht über die gesamte Breite des Dampfbügeltischs bzw. ist die Bügeltischplatte nicht durchgängig als Hohlkammerprofil ausgebildet, sondern die Dampfwanne 4 ist zwischen den beiden Befestigungsschienen 7 angeordnet. Diese in der Breite verringerte Dampfwanne 4 erlaubt es, die Befestigungsschienen 7, wie bisher, an der Unterseite der Bügeltischplatte in einem massiven Bereich zu befestigen. Bevorzugt nimmt die Höhe der Dampfwanne 4 in Richtung der vorderen Spitze der Bügelfläche 1 ab, so dass über diese Höhenvariation ein gleichmäßiger an Saugeffekt über die Länge der Dampfwanne 4 erzielt werden kann. Ferner können in der Dampfwanne 4 Strömungsleitprofile vorgesehen sein, die diesen Effekt zusätzlich unterstützen.

Die Dampfwanne 4 ist so dimensioniert, dass sie bevorzugt bei maximaler Raumnutzung zwischen den Befestigungsschienen 7 verläuft. Sofern im Falle der Verwendung von Gleichteilen die lichte Höhe zwischen dem Bewegungsbereich des oberen Endes des Standgestells 2 und der unteren Fläche des Dampfbügeltisches nicht groß genug ist, können zwischen den Befestigungsschienen 7 und der Bügelfläche Distanzelemente verbaut werden, die den Abstand der oberen Enden der Beine des Standgestells 2 zu der Unterseite des Dampfbügeltisches erhöhen. Da die Dampfwanne 4 nunmehr keine mechanischen Kräfte mehr übertragen muss, kann sie besonders preiswert als Kunststoffbauteil hergestellt werden. Dies hat nicht den Vorteil, dass die Fertigung kostengünstiger wird, sondern bringt auch eine Umweltentlastung und eine Gewichtsersparnis mit sich.

Bei der hier dargestellten Variante, die in Figur 3 den zusammengeklappten Dampfbügeltisch zeigt, ist die Abluftwanne 4 fest mit dem Dampfbügeltisch verbunden. Dies kann beispielsweise herstellerseitig bei der Montage der Komponenten erfolgen. Die schmale Abluftwanne 4 ermöglicht es, mit einer hohen Zahl von Gleichteilen sowohl Bügeltische mit Dampffunktion Bügeltische ohne Dampffunktion, die dann preiswerter angeboten werden können, herzustellen. Auch kann eine Nachrüstung mit der Dampffunktion ggfs. erfolgen.

### Bezugszeichenliste:

- 1: Bügelfläche
- 2: Standgestell
- 3: Bügeleisenablage
- 4: Dampfwanne
- 5: Ventilatorgehäuse
- 6: Ventilator
- 7: Befestigungsschiene

## Patentansprüche

1. Dampfbügeltisch mit einem einem Standgestell (2) und einer, auf dem Standgestell (2) angeordneten Bügeltischplatte, wobei die Bügeltischplatte
• eine Dampfwanne (4) und eine oberhalb der Dampfwanne (4) vorgesehene, mit der Dampfwanne (4) in Strömungsverbindung stehende, dampfdurchlässige Bügelfläche (1) aufweist,
• im Bereich oberhalb der Dampfwanne (4) zur Bildung der Strömungsverbindung zwischen Dampfwanne (4) und Bügelfläche (1) von Durchlassöffnungen durchsetzt ist,
• zwei, von einem vorderen Bereich zu einem hinteren Bereich der Bügeltischplatte verlaufende, einander gegenüberliegende Befestigungsschienen (7) zum Befestigen des Standgestells (2) aufweist, die an der an Unterseite der Bügeltischplatte befestigt sind, sowie
• einen mit dem Innenraum der Dampfwanne (4) in Strömungsverbindung stehenden Ventilator (6) aufweist,
**dadurch gekennzeichnet, dass**
die Dampfwanne (4) längs der Unterseite der Bügeltischplatte verlaufend zwischen den Befestigungsschienen (7) angeordnet ist wobei die Bügeltischplatte derart ausgebildet ist, dass die Breite der Dampfwanne (4) auf den Bereich zwischen den Befestigungsschienen (7) unterhalb der Bügeltischplatte begrenzt ist und die Befestigungsschienen (7) in einem, nicht als Hohlkammer ausgebildeten massiven Bereich der Bügeltischplatte außerhalb des Bereichs der Dampfwanne (4) befestigt.

2. Dampfbügeltisch nach Anspruch 1, **dadurch gekennzeichnet, dass** die Durchlassöffnungen von Kanälen gebildet sind, die sich von der Dampfwanne (4) geradlinig und rechtwinklig zur Bügelfläche (1) durch die Bügeltischplatte erstrecken.

3. Dampfbügeltisch nach Anspruch 2, **dadurch gekennzeichnet, dass** zur Herstellung einer Dampfdurchlässigkeit der neben der Dampfwanne (4) liegenden Randbereiche der Bügeltischplatte zusätzlich zu den rechtwinklig zur Bügelfläche (1) verlaufenden Strömungskanälen abgewinkelte und/oder gebogene Strömungskanäle vorhanden sind, die derart ausgebildet und angeordnet sind, dass sie Dampfaustritts- oder Eintrittsöffnungen in den Randbereichen mit der Dampfwanne (4) strömungstechnisch verbinden.

4. Dampfbügeltisch nach einem der Ansprüche 1, 2 oder 3, **dadurch gekennzeichnet, dass** die Bügeltischplatte aus Kunststoff, insbesondere aus expandiertem Polypropylen (EPP) gefertigt ist.

5. Dampfbügeltisch nach einem der vorhergehenden Ansprüche, **dadurch gekennzeichnet, dass** die Dampfwanne (4) als separates Bauteil ausgebildet ist, wobei Befestigungsmittel zum Befestigen der Dampfwanne (4) an der Unterseite der Bügeltischplatte, an den Befestigungsschienen (7) oder am Standgestell (2) vorgesehen sind.

6. Dampfbügeltisch nach einem der Ansprüche 1 bis 4, **dadurch gekennzeichnet, dass** die Dampfwanne (4) und die Bügelfläche (1) von einem gemeinsamen Bauteil gebildet sind, wobei die Dampfwanne (4) als Hohlkammer dieses Bauteils ausgebildet ist.

7. Dampfbügeltisch nach einem der vorhergehenden Ansprüche, **dadurch gekennzeichnet, dass** die Dampfwanne (4) im hinteren Bereich ein Ventilatorgehäuse (5) aufweist, in der wenigstens ein Ventilator (6) zum Ansaugen von Frischluft in die Dampfwanne (4) oder zum Absaugen von feuchter Luft aus der Dampfwanne (4) angeordnet ist und das über einen Strömungsdurchlass, insbesondere in Form einer die Wandung des Ventilatorgehäuses (5) und der Dampfwanne (4) durchsetzenden Öffnung oder einer Rohr- oder Schlauchleitung, mit der Dampfwanne (4) in Strömungsverbindung steht.

8. Dampfbügeltisch nach Anspruch 7, **dadurch gekennzeichnet, dass** das Ventilatorgehäuse (5) zweiteilig mit einem feststehenden Teil und einem über wenigstens ein Gelenk mit dem feststehenden Teil verbundenen Deckelteil ausgebildet ist, wobei der Ventilator (6) im Deckelteil des Ventilatorgehäuses (5) oder im feststehenden Teil des Ventilatorgehäuses (5) angeordnet ist, wobei die Leistung des Ventilators (6) derart hoch ist, dass der Ventilator (6) über den Saugdruck das Deckelteil dichtend an den feststehenden Teil des Ventilatorgehäuses (5) anzusaugen vermag.

9. Dampfbügeltisch nach dem vorhergehenden Anspruch, **dadurch gekennzeichnet, dass** das Ventilatorgehäuse (5) einen elektrischen Schalter aufweist, der derart ausgelegt ist, dass er bei geöffnetem Ventilatorgehäuse (5) die Stromzufuhr zum Ventilator (6) zu unterbrechen vermag.

10. Dampfbügeltisch nach einem der Ansprüche 1 bis 6, **dadurch gekennzeichnet, dass** die Dampfwanne (4) eine Abluftöffnung aufweist, in der der Ventilator (6) zum Absaugen von feuchter Luft aus der Dampfwanne (4) angeordnet ist.

11. Dampfbügeltisch nach einem der Ansprüche 7 bis 9, **dadurch gekennzeichnet, dass** das die Dampfwanne (4) eine Abluftöffnung aufweist, in der zusätzlich zu dem in dem Ventilatorgehäuse (5) angeordneten Ventilator (6) ein Zusatzventilator angeordnet ist.

12. Dampfbügeltisch nach einem der vorhergehenden Ansprüche, **dadurch gekennzeichnet, dass** der Dampfbügeltisch eine Bügeleisenablage (3) aufweist, die an der Dampfwanne (4) befestigt ist oder von einem hinteren Bereich der über die Bügelfläche (1) nach hinten oder seitlich herausragenden Dampfwanne (4) gebildet ist, wobei zumindest der Bereich der Bügeleisenablage (3) eine Oberfläche aus einem temperaturfesten Material aufweist, die der Temperatur eines handelsüblichen Bügeleisens dauerhaft ohne Formänderung zu widerstehen vermag.

13. Dampfbügeltisch nach einem der Ansprüche 1 bis 11, **dadurch gekennzeichnet, dass** das Ventilatorgehäuse (5) mit einem seitlich neben der Bügelfläche (1) angeordnet ist oder sich mit einem ebenen Ablagebereich über die Bügelfläche (1) nach hinten oder seitlich herausragt, wobei der ebene Ablagebereich derart ausgebildet ist, dass er als Bügeleisenablage (3) verwendbar ist, wobei zumindest der Bereich der Bügeleisenablage (3) eine Oberfläche aus einem temperaturfesten Material aufweist, die der Temperatur eines handelsüblichen Bügeleisens dauerhaft ohne Formänderung zu widerstehen vermag.

14. Dampfbügeltisch nach einem der vorhergehenden Ansprüche, **dadurch gekennzeichnet, dass** sich die Dampfwanne (4) über eine Länge von mehr als 80% der Länge der Bügelfläche (1) erstreckt.

15. Dampfbügeltisch nach einem der vorhergehenden Ansprüche, **dadurch gekennzeichnet, dass** auf den, der Dampfwanne (4) abgewandten Seiten der Befestigungsschienen (7) zusätzliche Dampfwannen angeordnet sind, die in Strömungsverbindung mit der Dampfwanne (4) stehen oder über einen eigenen Ventilator (6) verfügen.

## Claims

1. Steam iron board with a stand frame (2) and an ironing board plate arranged on the stand frame (2), wherein the ironing board plate
• has a steam tub (4) and a steam-permeable ironing surface (1) provided above the steam tub (4), which is in flow connection with the steam tub (4),
• is penetrated by through openings in the area above the steam tub (4) for forming the flow connection between steam tub (4) and ironing surface (1),
• has two fitting rails (7) lying opposite each other for fitting the stand frame (2), running from a front area to a rear area of the ironing board plate, which are fitted to the underside of the ironing board plate, as well as
• has a fan (6) that is in flow connection with an interior space of the steam tub (4),
**characterised in that** the steam tub (4) is arranged to run along the underside of the ironing board plate between the fitting rails (7), wherein the ironing board plate is designed in such a way that the width of the steam tub (4) is limited to the area between the fitting rail (7) below the ironing board plate and holds the fitting rails (7) in a solid area of the ironing board plate not formed as a hollow chamber, outside of the area of the steam tub (4).

2. Steam ironing board according to claim 1, **characterised in that** the through openings are formed by channels extending from the steam tub (4) through the ironing board plate in a straight line and at a right angle to the ironing surface (1).

3. Steam ironing board according to claim 2, **characterised in that** angled and/or bent flow channels exist for producing a steam permeability in the edge areas of the ironing board plate next to the steam tub (4) in addition to the flow channels extending at right angles to the ironing surface (1), which are designed and arranged in such a way that they connect steam outlet or inlet openings in the edge areas with the steam tub (4) in a flow-technical way.

4. Steam ironing board according to any one of the claims 1, 2 or 3, **characterised in that** the ironing board plate is made of plastic, in particular of expanding polypropylene (EPP).

5. Steam ironing board according to any one of the preceding claims, **characterised in that** the steam tub (4) is designed as a separate component, wherein fitting means for fitting the steam tub (4) are provided on the underside of the ironing board plate, on the fitting rails (7) or on the stand frame (2).

6. Steam ironing board according to any one of the claims 1 to 4, **characterised in that** the steam tub (4) and the ironing surface (1) are formed from a common component, wherein the steam tub (4) is designed as a hollow chamber of this component.

7. Steam ironing board according to any one of the preceding claims, **characterised in that** the steam tub (4) has a fan housing (5) in its rear area, in which at least one fan (6) is arranged for taking fresh air into the steam tub (4) or for extracting moist air from the steam tub (4), and that it is in flow connection with the steam tub (4) via a flow passage, in particular in the form of an opening or a pipe or hose passing through the wall of the fan housing (5) and the steam tub (4).

8. Steam ironing board according to claim 7, **characterised in that** the fan housing (5) is designed in two parts with a fixed part and a cover part connected with the fixed part via at least one joint, wherein the fan (6) is arranged in the cover part of the fan housing (5) or in the fixed part of the fan housing (5), wherein the capacity of the fan (6) is high enough to enable the fan (6) to draw in the cover part to seal the fixed part of the fan housing (5) by means of suction pressure.

9. Steam ironing board according to any one of the preceding claims, **characterised in that** the fan housing (5) has an electric switch designed in such a way that it can interrupt the power supply to the fan (6) when the fan housing (5) is opened.

10. Steam ironing board according to any one of the claims 1 to 6, **characterised in that** the steam tub (4) has an extracted air opening, in which the fan (6) is arranged for extracting moist air from the steam tub (4).

11. Steam ironing board according to any one of the claims 7 to 9, **characterised in that** the steam tub (4) has an extracted air opening, in which an additional fan is arranged in addition to the fan (6) arranged in the fan housing (5).

12. Steam ironing board according to any one of the preceding claims, **characterised in that** the steam ironing board has an iron shelf (3) fitted on the steam tub (4) or formed by a rear area of the steam tub (4) protruding over the ironing surface (1) at the rear or the side, wherein at least the area of the iron shelf (3) has a surface made of a temperature resistant material that can resist the temperature of a standard commercial iron permanently without changing shape.

13. Steam ironing board according to any one of the claims 1 to 11, **characterised in that** the fan housing (5) is arranged at the side of the ironing surface (1) or protrudes at the rear or the side with a level shelf area above the ironing surface (1), wherein the level shelf area is designed in such a way that it can be used as an iron shelf (3), wherein at least the area of the iron shelf (3) has a surface made of a temperature resistant material that can resist the temperature of a standard commercial iron permanently without changing shape.

14. Steam ironing board according to any one of the preceding claims, **characterised in that** the steam tub (4) extends across a length of more than 80% of the length of the ironing surface (1).

15. Steam ironing board according to any one of the preceding claims, **characterised in that** additional steam tubs are arranged on the sides of the fitting rails (7) facing away from the steam tub (4), which are in flow connection with the steam tub (4) or have their own fan (6).

## Revendications

1. Table à repasser à vapeur avec un châssis de support (2) et une planche de table à repasser disposée sur le châssis de support (2), où la planche de table à repasser
• présente une cuve à vapeur (4) et une surface de repassage (1) perméable à la vapeur se trouvant en communication fluidique avec la cuve à vapeur (4) et prévue au-dessus de la cuve à vapeur (4),
• est percée d'orifices de passage dans la zone située au-dessus de la cuve à vapeur (4) pour la formation de communication fluidique entre la cuve à vapeur (4) et la surface de repassage (1),
• présente deux rails de fixation (7) opposés s'étendant entre une partie avant et une partie arrière de la planche de table à repasser et servant à la fixation du châssis de support (2), fixés sur la face inférieure de la planche de table à repasser, et
• présente un ventilateur (6) se trouvant en communication fluidique avec l'intérieur de la cuve à vapeur (4),
**caractérisée en ce que** la cuve à vapeur (4) est disposée entre les rails de fixation (7) s'étendant le long de la face inférieure de la planche de table à repasser, cette dernière étant formée de telle sorte que la largeur de la cuve à vapeur (4) soit limitée à la zone entre les rails de fixation (7) au-dessous de la planche de table à repasser et que les rails de fixation (7) soient fixés dans une zone massive non creuse de la planche de table à repasser en dehors de la zone de la cuve à vapeur (4).

2. Table à repasser à vapeur selon la revendication 1, **caractérisée en ce que** les orifices de passage sont formés par des canaux s'étendant en ligne droite et à angle droit de la cuve à vapeur (4) à la surface de repassage (1) à travers la planche de table à repasser.

3. Table à repasser à vapeur selon la revendication 2, **caractérisée en ce que** pour obtenir une perméabilité à la vapeur des zones marginales de la planche de table à repasser se trouvant à côté de la cuve à vapeur (4), des canaux d'écoulement coudés et/ou incurvés sont prévus en plus des canaux d'écoulement s'étendant à angle droit vers la surface de repassage (1), formés et disposés de manière à relier les ouvertures de sortie ou d'entrée de la vapeur dans les zones marginales avec la cuve à vapeur (4).

4. Table à repasser à vapeur selon l'une des revendications 1, 2 ou 3, **caractérisée en ce que** la planche de table à repasser est fabriquée en plastique, en particulier en polypropylène expansé (EPP).

5. Table à repasser à vapeur selon l'une des revendications précédentes, **caractérisée en ce que** la cuve à vapeur (4) est formée sous forme de composant séparé, les moyens de fixation pour fixer la cuve à vapeur sont prévus (4)sur la face inférieure de la planche de table à repasser, les rails de fixation (7) ou le châssis de support (2).

6. Table à repasser à vapeur selon l'une des revendications de 1 à 4, **caractérisée en ce que** la cuve à vapeur (4) et la surface de repassage (1) sont formées par un composant commun, la cuve à vapeur (4) étant formée en tant que chambre creuse de ce composant.

7. Table à repasser à vapeur selon l'une des revendications précédentes, **caractérisée en ce que** la cuve à vapeur (4) présente à l'arrière un boîtier de ventilateur (5), dans lequel au moins un ventilateur (6) est disposé pour aspirer l'air frais dans la cuve à vapeur (4) ou pour évacuer l'air humide de la cuve à vapeur (4) et qui se trouve en communication fluidique avec la cuve à vapeur (4) par un passage d'écoulement, en particulier sous forme d'une ouverture perçant la paroi du boîtier de ventilateur (5) et de la cuve à vapeur (4) ou d'un tube ou d'un tuyau.

8. Table à repasser à vapeur selon la revendication 7, **caractérisée en ce que** le boîtier de ventilateur (5) est formé en deux parties avec une partie fixe et une partie couvercle reliée à la partie fixe par au moins une articulation, le ventilateur (6) étant disposé dans la partie couvercle du boîtier de ventilateur (5) ou dans la partie fixe du boîtier de ventilateur (5), la puissance du ventilateur (6) étant telle que le ventilateur (6) puisse aspirer de façon étanche la partie couvercle sur la partie fixe du boîtier de ventilateur (5) par la pression d'aspiration.

9. Table à repasser à vapeur selon l'une des revendications précédentes, **caractérisée en ce que** le boîtier de ventilateur (5) présente un interrupteur électrique conçu de manière à pouvoir couper l'alimentation en électricité du ventilateur (6) lorsque le boîtier de ventilateur (5) est ouvert.

10. Table à repasser à vapeur selon l'une des revendications de 1 à 6, **caractérisée en ce que** la cuve à vapeur (4) présente une sortie d'air, dans laquelle le ventilateur (6) est disposé pour évacuer la lumière humide de la cuve à vapeur (4).

11. Table à repasser à vapeur selon l'une des revendications de 7 à 9, **caractérisée en ce que** la cuve à vapeur (4) présente une sortie d'air, dans laquelle un ventilateur supplémentaire est disposé en plus du ventilateur (6) disposé dans le boîtier de ventilateur (5).

12. Table à repasser à vapeur selon l'une des revendications précédentes, **caractérisée en ce que** la table à repasser à vapeur présente un repose-fer (3) fixé à la cuve à vapeur (4) ou formé par une zone arrière de la cuve à vapeur (4) dépassant la surface de repassage(1) à l'arrière ou latéralement, au moins l'arrière du repose-fer (3) présentant alors une surface en un matériau résistant aux températures capable de résister en permanence sans se déformer à la température d'un fer à repasser usuel.

13. Table à repasser à vapeur selon l'une des revendications de 1 à 11, **caractérisée en ce que** le boîtier de ventilateur (5) est disposé latéralement à côté de la surface de repassage (1) ou dépasse la surface de repassage (1) à l'arrière ou latéralement avec une zone de dépose plane, formée de manière à pouvoir être utilisé comme repose-fer (3), au moins la zone du repose-fer (3) présentant une surface en un matériau résistant aux températures capable de résister en permanence sans se déformer à la température d'un fer à repasser usuel.

14. Table à repasser à vapeur selon l'une des revendications précédentes, **caractérisée en ce que** la cuve à vapeur (4) s'étend sur une longueur supérieure à 80 % de la longueur de la surface de repassage (1).

15. Table à repasser à vapeur selon l'une des revendications précédentes, **caractérisée en ce que** des cuves à vapeur supplémentaires sont disposées sur les côtés des rails de fixation (7) détournés de la cuve à vapeur (4), se trouvant en communication fluidique avec la cuve à vapeur (4) ou disposant de leur propre ventilateur (6).
